# EUROPÄISCHE PATENTSCHRIFT

(11) **EP 1 943 702 B1**
(45) Veröffentlichungstag und Bekanntmachung des Hinweises auf die Patenterteilung: **27.07.2011**
(21) Anmeldenummer: 06806397.3
(22) Anmeldetag: 19.10.2006
(51) Int. Cl.: H01R 4/48

(54) **REIHENKLEMME**
TERMINAL BLOCK
BARRETTE A BORNES

(30) Priorität: 20.10.2005 DE 102005050267
(43) Veröffentlichungstag der Anmeldung: 16.07.2008
(73) Patentinhaber: Phoenix Contact GmbH & Co. KG, 32825 Blomberg (DE)
(72) Erfinder: HOPPMANN, Ralph, 32425 Minden (DE)
(74) Vertreter: Schober, Mirko
(86) Internationale Anmeldenummer: PCT/EP2006/010092
(87) Internationale Veröffentlichungsnummer: WO 2007/045473

(56) Entgegenhaltungen:
- EP-A2- 1 130 685
- DE-U1- 9 414 939
- US-A- 5 810 625
- US-A1- 2005 079 773

## Beschreibung

### Technisches Gebiet

Die vorliegende Erfindung bezieht sich allgemein auf das Gebiet der isolierenden Gehäuse für schraublose elektrische Klemmen, insbesondere elektrische Reihenklemmen zum Aufrasten auf Sammelschienen, die zur Aufnahme elektrischer Leiter mit modernen Leiteranschlusselementen, wie z. B. Federkraftklemmen ausgestattet sind. Elektrischen Klemmen mit Zugfedern ist gemeinsam, dass sie in der Regel Verbindungsklemmen sind, also jeweils zwei Zugfedern aufweisen, die über eine elektrisch leitende Verbindungsschiene (Kontaktstück) elektrisch miteinander verbunden sind. Des weiteren besitzen solche Isolierstoffgehäuse für Reihenklemmen Leitereinführungsöffnungen und Betätigungsöffnungen, die sich üblicherweise zur Frontverdrahtung an der Oberseite der Reihenklemmen befinden. Mit der Oberseite ist dabei die Seite der Klemme gemeint, die bei der üblichen Ausführungsform mit einem Montagefuß zum Aufrasten auf eine Tragschiene diesem Montagefuß abgewandt ist.

### Hintergrund im Stand der Technik

Derartige Isolierstoffgehäuse für schraublose elektrische Verbinder mit Leitereinführungsöffnungen und Betätigungsöffnungen zur Einführen eines Betätigungswerkzeuges zum Öffnen der Leiteranschlusselemente sind allgemein aus dem Stand der Technik bekannt. Vor allem sind bei isolierenden Gehäusen Betätigungsöffnungen einesteils als Führungskanal zum Lösen für Werkzeuge und andernteils Einstecköffnungen für anzuschließende Leiter bekannt, die ein Hineinstecken und Herausziehen des Leiters aus dem Leitereinführungskanal ermöglichen. Das Werkzeug besteht in der Regel aus einem isolierten Schraubendreher, der im Führungskanal eingesetzt durch Hebelbewegung oder Druck auf das Leiteranschlusselement die Anschlussklemme für einen anzuschließenden Leiter öffnen bzw. das Lösen eines Leiters ermöglicht. So eine elektrische Klemme mit einem Klemmfederanschluss , der auf einfache Weise eine sichere Betätigung derselben durch ein Betätigungswerkzeug gewährleistet, ist in der DE 198 02 945 A1 offenbart.

Aus der DE 2432084 A1 ist bekannt, dass das Isolierstoffgehäuse eine Leitereinführungs - und Betätigungsöffnung enthält. In das durch die Betätigungsöffnung des Isolierstoffgehäuses eingeführte Werkzeug wird der Klemmschenkel der Klemmfeder verschwenkt

Weitergehende Entwicklungen bei den Betätigungsöffnungen ergeben sich aus der DE 94 14939 U1. Zum Schutz des Leiteranschlusselementes vor Beschädigung durch das Betätigungswerkzeug besitzt der Einführungskanal am unteren Ende eine bewegliche Isolierwand. Dadurch bedingt, kann auch bei dem Einführen eines metallischen Werkzeuges die Sicherheit des bedienenden Personals gewährleistet werden.

Aus dem Produktkatalog "Innovationen in Interface" TNR S 114674/01.05.00-00 der Firma Phönix Contact GmbH & Co, Blomberg, sind schraublose elektrische Reihenklemmen in unterschiedlichen Bauformen unter der Bezeichnung "CLIPLINE" zum Beispiel Spring Terminal-Federdruckbaureihen bekannt, die über Leitereinführungsöffnungen und Betätigungsöffnungen verfügen.

Allen Ausführungsformen im Stand der Technik ist gemeinsam, dass die Betätigungsöffnungen frontal bedienbar, aber relativ dicht neben bzw. hinter den Leitereinführungselementen angeordnet sind. Dadurch hat der Monteur beim Anschluss der elektrischen Leitungen beste Sicht auf die Anschlussstellen. Es gibt auch Ausführungsformen, wo sich zwischen den Leitereinführungsöffnungen und den Betätigungsöffnungen noch kleine schmale Prüföffnungen für den Spannungsprüfer befinden. Beispielhaft sei hier auf die DE 94 14 939 U 1 verwiesen.

Nachteilig wirken sich bei schraublosen elektrischen Reihenklemmen die Vielzahl von Öffnungen aus, die sich ergeben, vor allem dann, wenn eine große Zahl von Reihenklemmen auf einer Sammelschiene seriell montiert werden und/ oder in dreistöckiger Ausführungsform vorliegen. Beim Einsetzen anzuschließender elektrischer Leiter bzw. beim Bedienen der Federkraftklemme kann ein Verwechseln der Leitereinführungsöffnung und Betätigungsöffnung erfolgen.

Ein weiterer Nachteil besteht darin, dass Reihenklemmen mit äußerlich baugleichen Ausführungsformen im Innern des Isoliergehäuses, aber mit unterschiedlichen Leiteranschlusselementen ausgestattet sein können, welches von außen schlecht erkennbar ist. Die unterschiedlichen Leiteranschlusselemente können beispielhaft aus Käfig -, Schlaufen -, Schenkel- oder Blattfedern bestehen.

Dokument US-A-2005/0079773 offenbart den gegenstand des Obergegriffs des Anspruchs 1.

Der Erfindung liegt daher die Aufgabe zugrunde, eine technische Lösung anzubieten die es ermöglicht, die Vielzahl der Öffnungen schraubloser elektrischer Reihenklemmen zu reduzieren und dem Monteur eine optische Hilfe zur Verfügung zu steilen, bei baugleichen Reihenklemmen auf der Oberseite der Reihenklemme nur Öffnungen für anzuschließende Leiter anzubieten, wobei Betätigungsöffnungen für die mittels eines Schraubendrehers zu betätigende Federkraftklemme selbst verdeckt bleiben.

Erfindungsgemäß wird dieses Problem durch die Merkmale des Patentanspruch 1 gelöst. Vorteilhafte Ausgestaltungen und Weiterbildungen der Erfindung ergeben sich aus den nachfolgenden Unteransprüchen und den nachfolgenden Beschreibungen.

### Beschreibung der Erfindung

Um ein mit diesen Merkmalen der vorliegenden Erfindung auf Sammelschienen aufrastbaren Reihenklemme zu schaffen wird erfindungsgemäß vorgeschlagen, ein Isoliergehäuse einzusetzen, bei welchem die Betätigungsöffnungen im Isoliergehäuse durch eine Klappe verschließbar ausgebildet sind und die Klappe mit dem Isoliergehäuse eine gemeinsame Oberfläche bildet. Die Klappe verschließt den Eingang der Betätigungsöffnung optisch bündig mit dem Isoliergehäuse, wobei die Klappe selbst aus isolierendem Material besteht, vorteilhafter Weise aus dem gleichen Material wie das Isoliergehäuse.
Die Klappe zum Verschließen der Betätigungsöffnung ist der Form der Betätigungsöffnung angepasst. In der Regel ist die Form der Betätigungsöffnung quadratisch oder rechteckig ausgeführt, wobei andere Öffnungsformen denkbar sind.

Zum Einführen eines Schraubendrehers als Betätigungswerkzeug in die Betätigungsöffnung der Reihenklemme zum Betätigen des Leiteranschlusselementes ist die Klappe daher beweglich am Isoliergehäuse angeordnet. Die Beweglichkeit der Klappe wird durch ein Filmscharnier erreicht. Das Filmscharnier stellt die bewegliche Verbindung zwischen dem Isoliergehäuse und der Klappe dar. Das Filmscharnier befindet sich gegenüber der der Leitereinführungsöffnung abgewandten Seite.

Zum Entriegeln oder Stecken des elektrischen Leiters wird die Klappe durch das Einführen des Betätigungswerkzeuges geöffnet. Dabei schwenkt die Klappe nach unten und wird in die Betätigungsöffnung gedrückt. Nach der Betätigung des Leiteranschlusselementes und der Entnahme des Betätigungswerkzeuges schwenkt die Klappe automatisch in die Ursprungslage zurück und verschließt damit wieder die Betätigungsöffnung. Die Ursprungslage wird durch angeordnete Rastmittel am Rand der Betätigungsöffnung im Isoliergehäuse erzielt. Die Hinterrastung der Klappe kann aus einer Nut oder vorstehenden Rippe oder Wölbung am Rand der Betätigungsöffnung bestehen. Die Klappe besitzt als Gegen-Rastmittel analog zur Hinterrastung in der Betätigungsöffnung eine Nut oder Rippe. Vorzugsweise ist die Betätigungsöffnung mit einer Nut zur Hinterrastung ausgebildet. Das Rastmittel an der Klappe befindet sich an der gegenüberliegenden Seite des Filmscharniers und stellt mit der Hinterrastung in der Betätigungsöffnung eine lösbare Verbindung dar. Es sind auch andere Rastmittel, wie kleine Sackbohrungen und entsprechend zugeordnet kleine Nippel oder gegenseitige Rastnasen für die lösbare Verbindung zwischen der Klappe und der Betätigungsöffnung denkbar.

Werden äußerlich baugleiche Reihenklemmen mit unterschiedlichen Leiteranschlusselementen ausgestattet, wobei diese vom anschließenden Monteur optisch unterscheidbar sein sollen, wird erfindungsgemäß vorgeschlagen, beispielsweise eine komplette Baureihe mit Federkraftklemmen mit der erfindungsgemäßen Klappe im Isoliergehäuse auszustatten und andere Baureihen mit Schraubklemmen so zu belassen. Eine andere Alternative ergibt sich daraus, alle Baureihen von Reihenklemmen mit Federkraftbetätigung mit der erfindungsgemäßen Klappe im Isoliergehäuse auszustatten und somit eine optische Unterscheidung zu Reihenklemmen mit Schraubanschlüssen herzustellen. Zusätzlich kann die Klappe in ihrer Form unterschiedlich gestaltet sein und somit einen Hinweis durch eine entsprechende Kennzeichnung auf der Oberfläche der Klappe darauf geben, welches Federkraftklemmelement sich in der Reihenklemme befindet. Die Kennzeichnung kann durch ein auf der Oberfläche der Klappe angeordnetes, beim Spritzvorgang erzieltes -Merkmal bestehen. Das Merkmal kann aus unterschiedlichen Zeichen bestehen, welche die unterschiedlichen Baureihen kennzeichnen. Die Oberfläche der Klappen am Isoliergehäuse können zur Unterscheidung der Baureihen auch farbig gekennzeichnet sein. Weitere Formen der Kennzeichnung sind denkbar.

Ein Ausführungsbeispiel der Erfindung ist in den Zeichnungen rein schematisch dargestellt und wird nachfolgend näher beschrieben. Es zeigt
Figur 1 eine perspektivische Darstellung einer Reihenklemme in bestückter Ausführungsform
Figur 2 eine perspektivische Darstellung eines Isoliergehäuses mit geöffneten Klappen und Rastmitteln
Figur 3 eine perspektivische Darstellung eines Isoliergehäuses in Twin- Ausführung für Doppelanschlüsse mit geöffneten Klappen und Rastmittel.

Bei den in perspektivischer Darstellung der Fig.1 bis Fig.3 veranschaulichten Reihenklemme 1 ist ein isolierendes Gehäuse 2 aufgezeigt, welches mit verschiedenen Öffnungen versehen ist. Öffnungen 9 zwischen den Schenkeln 10 im Tragfuß 11, die der Reihenklemme 1 einerseits zur Befestigung auf einer Sammelschiene bzw. Tragschiene (nicht dargestellt) dienen und Öffnungen 3, 7 die andererseits zur Aufnahme von Leiteranschlusselementen 4 , beispielhaft in Form von schraublosen Anschlussklemmen und der Verbindungsschiene 8 bzw. Kontaktstück, im Isoliergehäuse 2 vorhanden sind. Weitere Öffnungen im isolierenden Gehäuse 2 bestehen aus der Leitereinführungsöffnung 12 und der Betätigungsöffnung 14.

In Fig.1 ist eine mit den Anschlussklemmen bestückte Reihenklemme 1 bestehend aus einem isolierenden Gehäuse 2 , mit einem elektrischen Leiter 13 , einem Leiteranschlusselement 4, einer Verbindungsschiene 8 und einem Betätigungswerkzeug 16 dargestellt. Die Reihenklemme 1 dient zur Aufnahme von elektrischen Leitern 13 und ist frontal bedienbar, d.h. der elektrische Leiter 13 und das Betätigungswerkzeug 16 kommen aus einer Richtung. Dazu besitzt die Reihenklemme 1 Leitereinführungsöffnungen 12 und Betätigungsöffnungen 14. Unterhalb der Leitereinführungsöffnung 12 befindet sich die Öffnung 3 zur Aufnahme des Leiteranschlusselementes 4. Die hier in die Öffnung 3 eingesetzte Anschluss-Federkraftklemme 4 kann aus einer Käfigzugfeder oder einer Schenkelfeder bestehen. Beispielhaft ist in Fig. 1 eine Anschluss-Federkraftklemme 4 als Schenkelfeder ausgebildet, die geeignet ist, den durch die Leitereinführungsöffnung 12 eingeführten elektrischen Leiter 13 aufzunehmen und zu klemmen.

Bei Zugfederklemmen ist zum Öffnen der Klemmstelle 5 ist eine Betätigungsöffnung 14 und ein Betätigungskanal 15 notwendig. Üblicherweise befindet sich diese Betätigungsöffnung 14 zum Einführen eines Betätigungswerkzeuges 16 an der Oberseite 21 der Reihenklemme 1 .

Erfindungsgemäß ist die Betätigungsöffnung 14 des Betätigungskanals 15 durch eine Klappe 17 verschlossen. Zum Öffnen des Federkraftelementes 4 ist es deshalb erforderlich, eine Schraubendreherklinge als Werkzeug 16 in den Betätigungskanal 15 einzuführen. Beim Einführen des Werkzeuges 16 in nahezu paralleler Erstreckungsrichtung des elektrischen Leiters 13 trifft die Spitze des Werkzeuges 16 auf die geschlossene Klappe 17 des Isolierstoffgehäuses 2 , wodurch die Klappe 17 des Isolierstoffgehäuses 2 mit einem weichen Bewegungsablauf und unter optimaler Umsetzung der Kraft aus der Vorschubbewegung des Werkzeuges 16, zum Öffnen der Klappe 17, in den Betätigungskanal 15 hineingedrückt wird. Aufgrund der mit dem Werkzeug 16 aufgewendeten Kraft auf die Klappe 17 gibt das Rastmittel 18 die Klappe 17 frei und biegt diese in den Betätigungskanal 15. Die Nachgiebigkeit der Klappe 17 wird durch das an der Klappe 17 befindliche Filmscharnier 22 erreicht. Das Filmscharnier 22 ist senkrecht zur Längsseite und parallel zur Schmalseite an der Betätigungsöffnung 14 des Isolierstoffgehäuses 2 angeordnet. D.h. die Klappe 17 ist über das Filmscharnier 22 mit dem Isolierstoffgehäuse 2 verbunden und besteht vorteilhafter Weise aus dem gleichen isolierenden Material wie das Isolierstoffgehäuse 2 der Reihenklemme 1. In den Figuren 1 bis 3 ist die Klappe 17 an der Betätigungsöffnung 14 aus der Draufsicht der Schmalseite des Isolierstoffgehäuses 2 her gesehen, hinter der Leitereinführungsöffnung 12 und der quadratisch oder rechteckig ausgeführten Betätigungsöffnung 14 durch das Filmscharnier 22, beweglich angeordnet. Wird die Spitze des Werkzeuges 16 im Betätigungskanal 15 weiter hineingeschoben erfolgt dann ein Wegdrücken des Klemmschenkels 6 der Federkraftklemme 4, wodurch die Klemmstelle 5 geöffnet wird, entweder um einen elektrischen Leiter 13 in der Klemmstelle 5 zu stecken oder um einen geklemmten elektrischen Leiter 13 wieder aus der Klemmstelle 5 zu lösen.

Bei der Entnahme des Werkzeuges 16 aus dem Isolierstoffgehäuse 2 der Reihenklemme 1 durch herausziehen des Werkzeuges 16 aus dem Betätigungskanal 15 schwingt die Klappe 17 automatisch wieder in die Ursprungslage zurück und verschließt somit bündig die Betätigungsöffnung 14 des Betätigungskanals 15 des Isolierstoffgehäuses 2 an der Oberseite 19 der Reihenklemme 1. Das Verschließen der Betätigungsöffnung 14 erfolgt durch das an der Klappe 17 und der Betätigungsöffnung 14 angebrachte Rastmittel 18. Das Rastmittel 18 ist in den Figuren 2 und 3 näher beschrieben und ausführlicher dargestellt.

Zur optischen Unterscheidung von äußerlich baugleichen Reihenklemmen 1, die aber mit unterschiedlichen im Isolierstoffgehäuse 2 bestückten Leiteranschlusselementen 4 ausgestattet sind, ist die geschlossene Klappe 17 auf der sichtbaren Oberfläche 19 mit einem Merkmal 23 gekennzeichnet. Das Merkmal 23 der Kennzeichnung kann aus Buchstaben bestehen, die beispielsweise erhaben oder vertieft auf der Oberfläche der Klappe angebracht sind. Es können dabei Buchstaben oder pictogrammartige Zeichen, beispielsweise die Abbildung eines Schraubendrehers verwendet werden.

Fig.2 zeigt ein Isolierstoffgehäuse 2 mit zwei Leitereinführungsöffnungen 12 und zwei Betätigungsöffnungen 14, wobei die Klappen 17 der Betätigungsöffnungen 14 zum besseren Verständnis nach oben aufgeklappt dargestellt sind. Aufgrund des zur Befestigung der Klappe 17 am Isolierstoffgehäuse 2 angebrachten Filmscharniers 22, kann die Klappe 17 auch nach oben geschwenkt werden. Damit die Klappe 17 nicht nach beiden Richtungen hin und her bzw. nach oben und nach unten oder umgekehrt schwingen kann, ist kurz unterhalb der Kante der Betätigungsöffnung 14 im Betätigungskanal 15 als Rastmittel 18 eine Nut 21 oder Rille angeordnet. Die Nut 21 im Betätigungskanal 15 befindet sich an der der Leitereinführungsöffnung 12 zugewandten Seite. Das Gegenteil zur Nut 21 bildet das Rastmittel 18 an der rechtwinklig zur Oberfläche 19 vorhandenen Schmalfläche 24 der Klappe 17, welches aus einer Rippe 20 besteht. Kommen die beiden Rastmittel 18 Nut 21 und Rippe 20 zum Kontakt, ist die Betätigungsöffnung 14 durch die Klappe 17 mit der Oberfläche 19 des Isolierstoffgehäuses 2 bündig verschlossen. Die Klappe 17 befindet sich somit in der Ursprungslage (siehe Fig.1).

Aus der Fig.3 ist zu entnehmen, das das Isolierstoffgehäuse 2 für die Reihenklemme 1 mit Doppelanschlüssen zur Reduzierung der Anzahl der Öffnungen 14 auch mit Klappen 17 verschlossen werden können. Als Rastmittel 18 weisen die Klappen 17 eine ballige Stirnfläche 24 auf. Die ballige Stirnfläche 24 der Klappe 17 rastet beim Verschließen der Betätigungsöffnung 14 in das Rastmittel 18 des Betätigungskanals 15 der Rille 19 ein.

### Bezugszeichenliste

- 1: schraubloser elektrischer Verbinder
- 2: Isolierstoffgehäuse
- 3: Öffnung für Leiteranschlusselement
- 4: Leiteranschlusselement (Federkraftklemme)
- 5: Klemmstelle
- 6: Schlaufenteil
- 7: Öffnung für Verbinderschiene
- 8: Verbindungsschiene (Kontaktstück)
- 9: Öffnungen für Sammelschiene (Tragschiene)
- 10: Schenkel
- 11: Tragfuß
- 12: Leitereinführungsöffnung
- 13: Elektrischer Leiter
- 14: Betätigungsöffnung
- 15: Betätigungskanal
- 16: Betätigungswerkzeug
- 17: Klappe
- 18: Rastmittel
- 19: Oberseite der Reihenklemme
- 20: Rippe
- 21: Nut
- 22: Filmscharnier
- 23: Merkmal der Kennzeichnung
- 24: Stirnfläche

## Patentansprüche

1. Reihenklemme (1) zur Befestigung auf einer Sammelschiene mit einem Isolierstoffgehäuse (2), mit mindestens einem Leiteranschlusselement (4), und mit einer elektrisch leitenden Verbindungsschiene (8), wobei das Isolierstoffgehäuse (2) mindestens eine Leitereinführungsöffnung (12) zum Einführen eines anzuschließenden elektrischen Leiters (13) und mindestens eine Betätigungsöffnung (14) zum Einführen eines Betätigungswerkzeuges (16) aufweist, wobei die Betätigungsöffnung (14) im Isolierstoffgehäuse (2) durch eine Klappe (17) verschließbar ausgebildet ist, die beim Einführen des Betätigungswerkzeugs (16) in die Betätigungsöffnung (14) hinein schwenkt,
**dadurch gekennzeichnet, dass**
die Klappe (17) der Form der Betätigungsöffnung (14) so angepasst ist, dass sie mit dem Isolierstoffgehäuse (2) eine gemeinsame, optisch bündige Oberfläche (19) bildet, die die Betätigungsöffnung (14) verschließt.

2. Reihenklemme nach Anspruch 1 , **dadurch gekennzeichnet, dass** die Klappe (17) aus isolierendem Material besteht.

3. Reihenklemme nach Anspruch 1 oder 2, **dadurch gekennzeichnet, dass** die Beweglichkeit der Klappe (17) durch ein Filmscharnier (22) erreicht wird.

4. Reihenklemme nach Anspruch 1 bis 3, **dadurch gekennzeichnet, dass** die Ursprungslage der Klappe (17) durch angeordnete Rastmittel (18) festgelegt wird.

5. Reihenklemme nach Anspruch 4, **dadurch gekennzeichnet, dass** die Rastmittel (18) an der Klappe (17) und an der Betätigungsöffnung (14) angeordnet sind.

6. Reihenklemme nach Anspruch 4 oder 5, **dadurch gekennzeichnet, dass** die Rastmittel (18) aus Nut (21) und Rippe (20) bestehen.

7. Reihenklemme nach einem der vorhergehenden Ansprüche, **dadurch gekennzeichnet, dass** die Oberfläche der Klappe (17) ein Merkmal zur Kennzeichnung (23) unterschiedlicher Reihenklemmen (1) enthält.

## Claims

1. Terminal block (1) for fastening on a busbar with an insulation housing (2), with at least one conductor connector element (4), and with an electrically conducting connector rail (8) wherein the insulation housing (2) has at least one conductor insert opening (12) for inserting an electrical conductor (13) which is to be connected, and at least one actuating opening (14) for inserting an actuating tool (16) wherein the actuating opening (14) in the insulation housing (2) is designed closable by a flap (17) which during insertion of the actuating tool (16) swivels into the actuating opening (14), **characterised in that** the flap (17) is adapted to the shape of the actuating opening (14) so that it forms with the insulation housing (2) a common optically flush surface (19) which closes the actuating opening (14).

2. Terminal block according to claim 1 **characterised in that** the flap (17) is made from insulating material.

3. Terminal block according to claim 1 or 2 **characterised in that** the mobility of the flap (17) is achieved by a film hinge (22).

4. Terminal block according to claim 1 to 3 **characterised in that** the original position of the flap (17) is fixed by mounted detent means (18).

5. Terminal block according to the claim 4 **characterised in that** the detent means (18) are mounted on the flap (17) and on the actuating opening (14).

6. Terminal block according to claim 4 or 5 **characterised in that** the detent means (18) comprise a groove (21) and rib (20).

7. Terminal block according to one of the preceding claims **characterised in that** the surface of the flap (17) contains a feature for the identification marking (23) of different terminal blocks (1).

## Revendications

1. Barrette à bornes (1) destinée à être fixée sur une barre collectrice et comprenant un boîtier en matière isolante (2), au moins un élément de raccordement au conducteur (4) et une barre de connexion (8) électrocondutrice (8), le boîtier en matière isolante (2) étant doté d'au moins une ouverture d'introduction (12) pour l'introduction d'un conducteur électrique (13) devant être raccordé, et d'au moins une ouverture d'actionnement (14) pour l'introduction d'un outil d'actionnement (16), sachant que adite ouverture d'actionnement (14) est formée dans le boîtier en matière isolante (2) et peut être fermée par un volet (17), qui, lors de l'introduction dudit outil d'actionnement (16), pivote dans ladite ouverture d'actionnement (14),
**caractérisée en ce que**
le volet (17) est adapté à la forme de l'ouverture d'actionnement (14) de sorte qu'il forme avec le boîtier en matière isolante (2) une surface commune optiquement plane (19), qui ferme l'ouverture d'actionnement (14).

2. Barrette à bornes selon la revendication 1, **caractérisée en ce que** le volet (17) consiste en matière isolante.

3. Barrette à bornes selon revendication 1 ou 2, **caractérisée en ce que** la mobilité du volet (17) est obtenue au moyen d'une charnière pelliculaire (22).

4. Barrette à bornes selon les revendications 1 à 3, **caractérisée en ce que** la position initiale du volet (17) est déterminée par des moyens d'arrêt (18).

5. Barrette à bornes selon la revendication 4, **caractérisée en ce que** les moyens d'arrêt (18) sont aménagés sur le volet (17) et sur l'ouverture d'actionnement (14).

6. Barrette à bornes selon revendication 4 ou 5, **caractérisée en ce que** les moyens d'arrêt (18) consistent en une rainure (21) et une nervure (20).

7. Barrette à bornes selon l'une des revendications précédentes, **caractérisée en ce que** la surface du volet (17) comprend un repère pour l'identification (23) des différentes barrettes à bornes (1).
